# EUROPÄISCHE PATENTSCHRIFT

(11) **EP 2 573 283 B1**
(45) Veröffentlichungstag und Bekanntmachung des Hinweises auf die Patenterteilung: **29.05.2019**
(21) Anmeldenummer: 12185610.8
(22) Anmeldetag: 24.09.2012
(51) Int. Cl.: E03C 1/08

(54) **Auslaufelement**
Outlet element
Élément de sortie

(30) Priorität: 26.09.2011 DE 102011083447
(43) Veröffentlichungstag der Anmeldung: 27.03.2013
(73) Patentinhaber: Hansgrohe SE, 77761 Schiltach (DE)
(72) Erfinder: Butzke, Klaus, 77761 Schiltach (DE); Kleinwächter, Sven, 77790 Steinach (DE)
(74) Vertreter: Patentanwälte Ruff, Wilhelm, Beier, Dauster & Partner mbB

(56) Entgegenhaltungen:
- EP-A1- 1 672 129
- WO-A2-2005/098150
- DE-A1- 2 358 993
- DE-A1-102010 006 376
- DE-U1- 8 632 798
- FR-A1- 2 556 383
- FR-A1- 2 919 003

## Beschreibung

Die Erfindung betrifft ein Auslaufelement nach dem Oberbegriff des Patentanspruchs 1 für eine Sanitärarmatur.

Sanitärarmaturen haben an ihrem Auslaufende üblicherweise einen Einsatz, der die Form und das Aussehen des Strahls bestimmt. Dieser Einsatz kann auf ein Außengewinde des Auslaufs aufgeschraubt oder in das Auslaufende eingesetzt und mit einem Innengewinde verschraubt sein. Die Größe dieser Ausläufe kann wenige Werte annehmen und ist auf diese bestimmten Werte festgelegt.

Es ist bekannt, dass man das Aussehen des Strahls verändern möchte, indem man unterschiedliche Strahlformen erzeugt. So ist in der Offenlegungsschrift DE 23 58 993 A1 ein regulierbarer Wasserstrahlzerstäuber bekannt, der ein Auslaufelement nach dem Oberbegriff des Patentanspruchs 1 bildet und zwei konzentrische Gehäuse mit in plan gegeneinander anliegenden Bereichen korrespondierend angeordneten Öffnungen aufweist, wobei die beiden Gehäuse gegeneinander verdrehbar sind, so dass die korrespondierenden Öffnungen unterschiedlich miteinander in Übereinstimmung gebracht werden können. Dabei ist das eine, stromaufwärts gerichtete Gehäuse mit dem Auslauf z.B. eines Mischventils oder Mischhahns verschraubbar, während das andere, stromabwärts gerichtete Gehäuse demgegenüber verdrehbar ist.

Weiterhin bekannt ist aus der Gebrauchsmusterschrift DE 87 04 165 U1 ein Auslaufmundstück für Wasserauslaufventile, das aus mehreren Teilen zusammengesetzt ist. Ein Grundelement wird an den Wasserauslauf angeschraubt und weist einen Lagerungszapfen auf, der zur Lagerung eines Umstellergehäuses dient. Das Wasser tritt aus dem Lagerungszapfen radial aus. Dadurch ist das Auslaufmundstück deutlich größer als es dem Durchmesser des Auslaufs entspricht. Auch dieses Auslaufmundstück bildet eine Fortsetzung des Auslaufs der Sanitärarmatur.

In der Offenlegungsschrift WO 2005/098150 A2 ist ein Auslaufelement offenbart, das ein zum Verbinden mit dem Auslauf bestimmtes Grundelement mit mindestens einer Durchtrittsöffnung, eine mit dem Grundelement zusammenwirkende Ventileinrichtung zum Umschalten zwischen mindestens zwei getrennten Wasserführungen, eine Hülse zum Festlegen der Ventileinrichtung an dem Auslauf und zum unverdrehbaren Halten des Grundelements in dem Auslauf und ein Betätigungselement für die Ventileinrichtung umfasst. Dort kann die Ventileinrichtung gegenüber dem Grundelement axial zwischen zwei Stellungen bewegt werden, die unterschiedlichen Strahlarten entsprechen. Dabei weist das Grundelement eine mittige Zulaufbohrung und endseitig radial ausmündende Durchgänge auf, mit denen eine axial bewegliche Dichtung der Ventileinrichtung zusammenwirkt, um zufließendes Wasser wahlweise in einen Innenkanalauslauf für eine erste Strahlart oder in einen koaxial außerhalb des Innenkanals angeordneten Ringraum für eine zweite Strahlart zu leiten.

Verschiedene weitere herkömmliche Auslaufelemente sind in den Offenlegungsschriften DE 10 2010 006 376 A1, FR 2 556 383 A1, FR 2 919 003 A1 und EP 1 672 129 A1 sowie der Gebrauchsmusterschrift DE 86 32 798 U1 offenbart.

Der Erfindung liegt die Aufgabe zu Grunde, ein Auslaufelement für eine Sanitärarmatur zu schaffen, das ein Umstellen zwischen verschiedenen Strahlarten ermöglicht, ohne den Gesamteindruck des Auslaufs der Sanitärarmatur merklich zu beeinträchtigen.

Zur Lösung dieser Aufgabe schlägt die Erfindung ein Auslaufelement mit den im Anspruch 1 genannten Merkmalen vor. Weiterbildungen der Erfindung sind Gegenstand von Unteransprüchen.

Das Grundelement wird durch eine Hülse, z. B. eine Einschraubhülse in dem Auslauf unverdrehbar gehalten. Durch das Auslaufelement führen mindestens zwei getrennte Wasserführungen, zwischen denen die Ventileinrichtung umschalten kann. Die Ventileinrichtung ist gegenüber dem Grundelement verdrehbar ausgebildet. Die Ventileinrichtung wird durch die Hülse gehalten. Das Betätigungselement dient dazu, die Ventileinrichtung so zu betätigen, dass eine der beiden Wasserführungen eingeschaltet wird und bleibt, bis von dem Benutzer dann wieder auf die andere Wasserführung umgeschaltet wird.

In Weiterbildung kann vorgesehen sein, dass das Grundelement einen Durchmesser aufweist, der höchstens so groß ist wie der Innendurchmesser des Auslaufs. Dann kann das Grundelement, das stromauf angeordnet ist, in den Auslauf selbst eingesetzt und mithilfe der stromab angeordneten Hülse, die als Einschraubhülse ausgebildet ist, in dem Auslaufende festgeschraubt werden. Damit wird es ermöglicht, dass der größte Teil des Auslaufelements innerhalb des Auslaufs angeordnet ist und dadurch keine Fortsetzung des Auslaufs bildet.

Insbesondere kann in Weiterbildung der Erfindung vorgesehen sein, dass die Einschraubhülse in das Innengewinde des Auslaufs aus der Sanitärarmatur eingeschraubt wird, das normalerweise zum Einschrauben eines nicht verstellbaren Einsatzes dient.

In nochmaliger Weiterbildung der Erfindung kann vorgesehen sein, dass die mindestens zwei Wasserführungen durch das Auslaufelement axial verlaufen, was weiterhin zur Platz sparenden Anordnung beiträgt.

Erfindungsgemäß kann vorgesehen sein, dass mindestens eine der mindestens zwei Wasserführungen, die dem Auslaufelement angeordnet sind, ein Strahlformungselement aufweist. Damit kann erreicht werden, dass der jeweilige aus der einen bzw. anderen Wasserführung austretende Strahl optisch anders wirkt. So kann beispielsweise ein Strahl als glatter laminarer Strahl ausgebildet sein, während der andere Strahl dann als belüfteter Strahl ausgebildet ist. Es ist auch denkbar, dass die beiden Wasserführungen unterschiedliche Querschnitte aufweisen, so dass man z. B. die eine Wasserführung zur Bildung eines Strahls mit mehreren Einzelstrahlen und die andere Wasserführung zur Bildung eines Vollstrahls ausbilden kann.

In Weiterbildung kann vorgesehen sein, dass die Ventileinrichtung ein koaxiales Rohr aufweist, durch das hindurch die eine Wasserführung führt. An dem inneren Ende dieses Rohrs kann ein Ventilkörper angeordnet sein, der auf dem Boden des Grundelements aufliegt und mit der mindestens einen Öffnung des Bodens des Grundelements zusammenwirkt, um das Wasser in jeweils eine Wasserführung zu leiten.

Wenn eine Wasserführung durch das Innere eines solchen Rohrs führt, ist es sinnvoll, dass die andere Wasserführung außerhalb des Rohrs durch einen Ringraum geführt wird.

Bei einer als Rohr ausgebildeten Wasserführung ist es sinnvoll und liegt im Rahmen der Erfindung, dass ein Strahlformungselement in dem Rohr angeordnet ist, beispielsweise am Anfang des Rohrs.

In Weiterbildung der Erfindung kann vorgesehen sein, dass die Ventileinrichtung einen an dem Rohr über Stege angebrachten Außenring aufweist, der dazu dient, die Ventileinrichtung festzulegen, indem ein Außenrand des Außenrings zwischen dem Grundelement und der Einschraubhülse festgelegt ist.

In nochmaliger Weiterbildung der Erfindung kann vorgesehen sein, das ein Strahlformungselement für die äußere Wasserführung mit der Ventileinrichtung verbunden werden kann, beispielsweise mit dem erwähnten Außenring. Insbesondere kann in Weiterbildung vorgesehen sein, dass das Strahlformungselement für die äußere Wasserführung gleichzeitig als Betätigungselement dient.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: einen Axialschnitt durch ein Auslaufelement nach der Erfindung in einer ersten Position;
- Figur 2: eine Draufsicht auf das Auslaufelement der Figur 1 von oben in Figur 1 in verkleinertem Maßstab;
- Figur 3: einen der Figur 1 entsprechenden Axialschnitt in einer zweiten Position;
- Figur 4: eine der Figur 2 entsprechende Draufsicht auf das Auslaufelement der Figur 3 von oben in Figur 3;
- Figur 5: eine der Figur 1 entsprechende Darstellung einer nicht beanspruchten, zweiten Ausführungsform.

Das in Figur 1 im Axialschnitt dargestellte Auslaufelement enthält ein Grundelement 1 mit einer zylindrischen Außenseite 2 und einem Boden 3 mit einer ebenen Rückseite 4. In der Außenseite 2 ist eine umlaufende Nut 5 zur Aufnahme einer Dichtung 6 ausgebildet. Die axiale Erstreckung des Grundelements 1 ist deutlich größer als die Dicke des Bodens 3, so dass in dem Grundelement 1 ein Innenraum gebildet ist. In dem Innenraum des Grundelements 1 ist eine Ventileinrichtung 7 angeordnet, die als zentrales Element ein Rohr 8 enthält. Das Rohr 8 ist koaxial zu der Längsachse 9 angeordnet. An dem inneren, d.h. dem Boden 3 des Grundelements zugewandten Ende des Rohrs 8 ist dieses drehfest mit einem Ventilkörper 10 verbunden, dessen ebene Unterseite auf dem Boden 3 des Grundelements 1 aufliegt. Der Ventilkörper 10 ist in seiner Mantelfläche ebenfalls durch eine in einer Nut angeordnete Dichtung 11 abgedichtet. Der Ventilkörper 10 weist einen mittig angeordneten Vorsprung 12 auf, mit dem er in das Rohr 8 eingreift. Die Verbindung zwischen dem Rohr 8 und dem Ventilkörper 10 ist drehfest. Der bereits erwähnte Vorsprung 12 weist mehrere in Axialrichtung verlaufende Bohrungen 13 auf.

Der Boden 3 des Auslaufelements enthält zwei kleinere Öffnungen 14 mit einem geringen Abstand von der Achse und an der gleichen Winkelposition zwei weitere Öffnungen 15 mit einem größeren Abstand von der Achse. Der Ventilkörper 10 weist zwei in der dargestellten Position mit den kleineren Öffnungen 14 des Bodens 3 des Grundelements 1 fluchtende Durchgänge 16 auf, die in einen Sammelraum 17 führen. Aus dem Sammelraum 17 gelangt das Wasser durch die bereits erwähnten Öffnungen 13 des Vorsprungs 12 in das Innere des Rohrs 8. Etwa in der Mitte des Rohrs 8 ist ein Strahlformungselement 18 angeordnet, das einen laminaren Strahl bildet.

An der Außenseite des Rohrs 8 sind etwa in der Mitte seiner axialen Erstreckung mehrere radial verlaufende Stege 19 angeformt, die an ihren radial äußeren Enden mit einem Außenring 20 verbunden sind. Dieser mit einer zylindrischen Außenfläche versehene Außenring 20 weist an seinem dem Boden 3 des Grundelements 1 zugewandten Ende einen nach außen gerichteten Flansch 21 auf. An dem gegenüberliegenden Ende weist der Außenring eine umlaufende hinterschnittene Nut 22 auf.

Von der in Figur 1 unten dargestellten Vorderseite des Auslaufelements her ist in diese Nut 22 ein topfartig ausgebildetes Strahlformungselement 23 eingeschnappt. Dieses Strahlformungselement weist einen Boden 24 und einen Mantel 25 auf, an dessen Ende ein Vorsprung zum Eingriff in die Nut 22 ausgebildet ist. Dieses Strahlformungselement 23 weist in seinem Boden 24 eine Öffnung auf, durch die das Rohr 8 hindurchgreift. Außerhalb des Rohrs 8 weist der Boden 24 des Strahlformungselements 23 mehrere axiale Bohrungen 26 auf, die als Strahlaustrittsöffnungen dienen.

Das Rohr mit dem daran angebrachten Ventilkörper 10 wird in den Innenraum des Grundelements 1 eingesetzt. Anschließend wird von der Vorderseite her eine Einschraubhülse 30 aufgesetzt, die mit einer inneren Schulter an dem Flansch 21 des Außenrings 20 angreift und mit ihrem Stirnende 31 an einer äußeren Schulter des Grundelements 1 anliegt. Anschließend kann das Strahlformungselement 23 in den Zwischenraum zwischen der Einschraubhülse 30 und dem Außenring 20 eingeschnappt werden. Die Einschraubhülse weist einen Bereich mit einem Außengewinde 32 auf, mit dem sie in das Innengewinde des Auslaufs der Sanitärarmatur eingeschraubt wird. Dieses Einschrauben geschieht solange, bis der Boden 3 des Grundelements 1 auf dem Boden der Ausnehmung in der Sanitärarmatur oder an einer Schulter anliegt. Damit ist ein großer Teil des Auslaufelements in dem Auslauf selbst untergebracht, ohne ihn axial stark zu verlängern. Aus der Sanitärarmatur ragt im wesentlichen nur ein Teil der Einschraubhülse 30 und das Strahlformungselement 23 heraus. Das Strahlformungselement 23 kann als Betätigungselement dienen, mit dem das Rohr und mit diesem verbunden der Ventilkörper 10 verdreht wird.

Aus der Figur 2 sieht man, dass die Öffnungen 14 im Boden des Grundelements durch die Bohrungen 16 hindurch mit den Bohrungen 13 fluchten. Durch die Öffnungen 15 sieht man die in der Unterseite des Bodens angeordnete Dichtung.

Die Figur 1 zeigt die Position, in der das in das Auslaufelement gelangende Wasser durch die erste Wasserführung, nämlich durch das Innere des Rohrs 8, fließt. Verdreht man mithilfe des als Betätigungselement dienenden Strahlformungselements 23 die Ventileinrichtung, so gelangt der Ventilkörper 10 in die in Figur 3 dargestellte Position, in der die Öffnungen 14 durch den Ventilkörper 10 verschlossen sind, während zwei weitere axiale Durchgänge 33 in dem Ventilkörper 10 jetzt mit den Öffnungen 15 fluchten. Das Wasser kann nun an der Außenseite des Rohrs 8 vorbei und durch die Zwischenräume zwischen den Stegen 19 hindurch zu der Innenseite des Bodens 24 des Strahlformungselements 23 fließen und von dort aus durch die Bohrungen 26 austreten.

Die in Figur 5 dargestellte Ausführungsform, die nicht von den Ansprüchen umfasst ist, unterscheidet sich nur in der Art, wie sie an dem Auslauf angebracht wird, von der vorhergehenden Ausführungsform, so dass nur die Position, die der Figur 1 entspricht, dargestellt wird. Das Grundelement 1' weist auf seiner dem Auslauf zugewandten Seite, also vor dem Boden 3, eine Verlängerung mit einem Innengewinde 35 auf. Dieses Innengewinde 35 dient dazu, das Grundelements 1' mit einem Außengewinde des Auslaufs aus der Sanitärarmatur zu verschrauben. Zur Abdichtung dient eine dargestellte auf dem Boden 3 aufliegende Dichtung.

Die Hülse 30' hat kein Außengewinde, sondern wird mit ihrem dem Grundelement 1' zugewandten Endbereich in das Grundelement 1' eingeschraubt. Diese Verbindung ist nicht dargestellt. Die übrigen Einzelheiten entsprechen denen der vorhergehenden Ausführungsform, so dass sie nicht näher beschrieben werden. Hier ist das Auslaufelement eine Verlängerung des Auslaufs aus der Sanitärarmatur, steht aber in radialer Richtung nur geringfügig über den Auslauf vor.

## Patentansprüche

1. Auslaufelement für eine Sanitärarmatur, mit
- einem zum Verbinden mit dem Auslauf bestimmten Grundelement (1) mit mindestens einer Durchtrittsöffnung (14, 15),
- einer mit dem Grundelement (1) zusammenwirkenden Einrichtung (8, 10, 12),
- einer Hülse (30) zum Festlegen der Einrichtung (8, 10, 12) an dem Auslauf und
- einem aus der Hülse (30) herausragenden Betätigungselement (23) für die Einrichtung, wobei die Einrichtung (10, 12) gegenüber dem Grundelement (1) verdrehbar ist, **dadurch gekennzeichnet, dass**
- die Hülse (30) zum unverdrehbaren Halten des Grundelements (1) in dem Auslauf vorgesehen ist,
- die Einrichtung eine mit dem Grundelement (1) zusammendwirkende Ventileinrichtung (8, 10, 12) zum Umschalten zwischen mindestens zwei getrennten Wasserführungen ist und
- das Betätigungselement (23) dazu dient, die Ventileinrichtung (8, 10, 12) so zu betätigen, dass eine der zwei getrennten Wasserführungen eingeschaltet wird und bleibt, bis vom Benutzer wieder auf die andere Wasserführung umgeschaltet wird.

2. Auslaufelement nach Anspruch 1, bei dem das Grundelement (1') ein Innengewinde (35) zu seinem Aufschrauben auf ein Au-ßengewinde des Auslaufs der Sanitärarmatur aufweist.

3. Auslaufelement nach Anspruch 1, bei dem die Hülse als Einschraubhülse (30) mit einem Außengewinde (32) zum Einschrauben in ein Innengewinde des Auslaufs der Sanitärarmatur ausgebildet ist.

4. Auslaufelement nach einem der vorhergehenden Ansprüche, bei dem die Wasserführungen axial verlaufen.

5. Auslaufelement nach einem der vorhergehenden Ansprüche, bei dem mindestens eine der Wasserführungen, insbesondere alle Wasserführungen, jeweils ein Strahlformungselement (12, 18, 23) aufweisen.

6. Auslaufelement nach einem der vorhergehenden Ansprüche, bei dem die Ventileinrichtung ein eine der Wasserführungen bildendes, zu einer Grundelement-Längsachse (9) koaxiales Rohr (8) als Teil einer der Wasserführungen und einen an dessen Ende angeordneten Ventilkörper (10) aufweist, der auf dem Boden (3) des Grundelements (1) aufliegt und mit der Durchtrittsöffnung (14, 15) des Grundelements (1) zusammenwirkt.

7. Auslaufelement nach Anspruch 6, bei dem die zweit Wasserführung an der Außenseite des Rohrs (8) vorbeiführt.

8. Auslaufelement nach Anspruch 5 in Verbindung mit Anspruch 6 oder Anspruch 7, bei dem ein Strahlformungselement (18) in dem Rohr angeordnet ist.

9. Auslaufelement nach einem der Ansprüche 6 bis 8 mit Rückbezug auf Anspruch 3, bei dem an dem Rohr (8) über radial verlaufende Stege (19) ein Außenring (20) angeordnet ist, mit dem die Ventileinrichtung zwischen dem Grundelement (1) und der Hülse (30) festgelegt ist.

10. Auslaufelement nach Anspruch 5 in Verbindung mit einem der Ansprüche 7 bis 9, bei dem ein Strahlformungselement (23) für die äussere Wasserführung mit der Ventileinrichtung verbindbar ist und/oder als das Betätigungselement dient.

## Claims

1. Outlet element for a sanitary fitting, having
- a basic element (1) which is intended for connecting to the outlet and has at least one through-passage opening (14, 15),
- a device (8, 10, 12) which interacts with the basic element (1),
- a sleeve (30) for securing the device (8, 10, 12) to the outlet, and
- an actuating element (23) for the device projecting out of the sleeve (30), wherein the device (10, 12) can be rotated with respect to the basic element (1),
**characterized in that**
- the sleeve (30) is provided for non-rotatable holding of the basic element (1) in the outlet,
- the device is a valve device (8, 10, 12) interacting with the basic element (1) for changing over between at least two separate water guides, and
- the actuating element (23) is operable to actuate the valve device (8, 10, 12) such that one of the two separate water guides is turned on and remains so, until changed over again to another water guide by an operator.

2. Outlet element according to Claim 1, wherein the basic element (1') has an internal thread (35) in order to screw it onto an external thread of the outlet of the sanitary fitting.

3. Outlet element according to Claim 1, wherein the sleeve is a screw-in sleeve (30) having an external thread (32) for screwing into an internal thread of the outlet of the sanitary fitting.

4. Outlet element according to one of the preceding Claims, wherein the water guides extend axially.

5. Outlet element according to one of the preceding Claims, wherein at least one of the water guides has, and preferably all of the water guides each have, a jet-forming element (12, 18, 23).

6. Outlet element according to one of the preceding Claims, wherein the valve device has a pipe (8), coaxial to a longitudinal axis (9) of the basic element and forming one of the water guides, as a part of one of the water guides, and at the end of which pipe there is arranged a valve body (10) which rests on the base (3) of the basic element (1) and interacts with the through-passage opening (14, 15) in the basic element (1).

7. Outlet element according to Claim 6, wherein the second water guide runs past the outside of the pipe (8).

8. Outlet element according to Claim 5 in connection with Claim 6 or Claim 7, wherein a jet-forming element (18) is arranged in the pipe.

9. Outlet element according to one of Claims 6 to 8 in its dependency on Claim 3, wherein an outer ring (20) is arranged on the pipe (8) via radially extending webs (19), the valve device being secured between the basic element (1) and the sleeve (30) by way of said outer ring (20).

10. Outlet element according to Claim 5 in connection with one of Claims 7 to 9, wherein a jet-forming element (23) for the outer water guide is connectable to the valve device and/or acts as the actuating element.

## Revendications

1. Élément de sortie pour une robinetterie sanitaire, comportant
- un élément de base (1) destiné à la liaison avec la sortie et présentent au moins une ouverture traversante (14, 15),
- un moyen (8, 10, 12) coopérant avec l'élément de base (1),
- une douille (30) pour immobiliser le moyen (8, 10, 12) sur la sortie, et
- un élément d'actionnement (23) dépassant de la douille (30) pour ledit moyen, ledit moyen (10, 12) étant mobile en rotation par rapport à l'élément de base (1),
**caractérisé en ce que**
- la douille (30) est prévue pour le maintien solidaire en rotation de l'élément de base (1) dans la sortie,
- ledit moyen est un moyen formant vanne (8, 10, 12) coopérant avec l'élément de base (1) et destiné à commuter entre au moins deux passages d'eau séparés, et
- l'élément d'actionnement (23) sert à actionner le moyen formant vanne (8, 10, 12) de telle sorte que l'un des deux passages d'eau séparés est et reste activé jusqu'à ce que l'utilisateur passe à l'autre passage d'eau.

2. Élément de sortie selon la revendication 1, dans lequel l'élément de base (1') comprend un taraudage (35) pour le visser sur un filetage extérieur de la sortie de la robinetterie sanitaire.

3. Élément de sortie selon la revendication 1, dans lequel la douille est réalisée sous forme de douille à visser (30) pourvue d'un filetage extérieur (32) pour la visser dans un taraudage de la sortie de la robinetterie sanitaire.

4. Élément de sortie selon l'une des revendications précédentes, dans lequel les passages d'eau s'étendent axialement.

5. Élément de sortie selon l'une des revendications précédentes, dans lequel l'un au moins des passages d'eau, en particulier tous les passages d'eau, présente(nt) chacun un élément de mise en forme de jet (12, 18, 23).

6. Élément de sortie selon l'une des revendications précédentes, dans lequel le moyen formant vanne comprend un tube (8) formant l'un des passages d'eau et coaxial à l'axe longitudinal (9) de l'élément de base, ledit tube faisant partie de l'un des passages d'eau, et un corps de vanne (10) qui est agencé à son extrémité, qui repose au fond (3) de l'élément de base (1) et qui coopère avec l'ouverture traversante (14, 15) de l'élément de base (1).

7. Élément de sortie selon la revendication 6, dans lequel le second passage d'eau passe le long du côté extérieur du tube (8).

8. Élément de sortie selon la revendication 5 en liaison avec la revendication 6 ou avec la revendication 7, dans lequel un élément de mise en forme de jet (18) est agencé dans le tube.

9. Élément de sortie selon l'une des revendications 6 à 8 dépendant de la revendication 3, dans lequel une bague extérieure (20) est agencée sur le tube (8) via des barrettes radiales (19), bague par laquelle le moyen formant vanne est immobilisé entre l'élément de base (1) et la douille (30).

10. Élément de sortie selon la revendication 5 en liaison avec l'une des revendications 7 à 9, dans lequel un élément de mise en forme de jet (23) pour le passage d'eau extérieur est susceptible d'être relié au moyen formant vanne et/ou sert d'élément d'actionnement.
